# FASCICULE DE BREVET EUROPEEN

(11) **EP 0 713 554 B1**
(45) Date de publication et mention de la délivrance du brevet: **24.09.1997**
(21) Numéro de dépôt: 94924333.1
(22) Date de dépôt: 04.08.1994
(51) Int. Cl.: E04B 2/88, E04F 13/08

(54) **SYSTEME DE CONSTRUCTION DE FACADE DE BATIMENT, DU TYPE SEMI-RIDEAU**
KONSTRUKTIONSSYSTEM FÜR VORGEHÄNGTE GEBÄUDEFASSADE
CURTAIN WALL TYPE BUILDING FACADE CONSTRUCTION SYSTEM

(30) Priorité: 10.08.1993 FR 9309933
(43) Date de publication de la demande: 29.05.1996
(73) Titulaire: OUEST ALU S.A., 85501 Les Herbiers (FR)
(72) Inventeur: PINARD, Jean-Pierre, F-85500 Les Herbiers (FR)
(74) Mandataire: Phélip, Bruno
(86) Numéro de dépôt international: FR9400981
(87) Numéro de publication internationale: WO9504862

(56) Documents cités:
- EP-A- 0 246 391
- DE-A- 4 026 345
- FR-A- 2 527 672
- US-A- 5 094 051

## Description

La présente invention concerne un système de construction de façade de bâtiment plus particulièrement adapté à une façade du type semi-rideau.

La partie gros-oeuvre d'une façade de bâtiment du type semi-rideau est constituée d'un voile béton par exemple, ou d'un mur qui est monté dans une structure en béton ou métallique. Cette façade comporte généralement des ouvertures qui procurent un éclairage naturel à l'intérieur du bâtiment.

Ce gros-oeuvre de façade est le plus souvent habillé extérieurement, d'un bardage ou d'un parement qui est fixé sur la structure du bâtiment. Ce parement peut être constitué de panneaux vitrés ou non.

Cette façade comprend également des châssis fixes ou ouvrants, disposés au niveau des parties éclairantes, alors que les panneaux de bardage ou de parement couvrent totalement ou partiellement les parties pleines du gros oeuvre.

Les châssis sont fixés directement sur le gros-oeuvre au niveau des ouvertures. Les panneaux de bardage ou parement sont généralement montés sur une ossature fixée sur le gros-oeuvre également.

Des systèmes de construction de ce type sont notamment décrits dans les documents FR-A-2 527 672, US-A-5 094 051.

L'installation de ce quadrillage est une opération préliminaire relativement longue qui requiert du temps de pose et surtout du temps pour régler et caler cette ossature.

La présente invention propose un système de construction de façade qui permet d'une part, d'éviter cette opération de pose d'un quadrillage sur le gros oeuvre et, d'autre part, de simplifier considérablement la mise en place et la fixation des panneaux tout en offrant une grande précision pour le positionnement des panneaux et des possibilités d'aménagements variés en jouant sur les dimensions des panneaux par exemple.

Le système de construction de façade selon l'invention comprend des châssis disposés au niveau des parties éclairantes et des panneaux d'habillage ; les dormants desdits châssis sont fixés sur la structure porteuse c'est-à-dire sur le gros-oeuvre et ils comportent des moyens sur lesquels s'effectue directement l'accrochage desdits panneaux qui leur sont adjacents, lesquels moyens d'accrochage ont une forme et un positionnement qui déterminent une trame architecturale.

Le système de construction selon l'invention permet aussi de réaliser de substancielles économies de matériaux. Il permet également d'améliorer l'isolation en façade grâce à une continuité de cet isolant sur les parties pleines du gros-oeuvre compte-tenu de l'absence d'ossature porteuse des panneaux.

Par ailleurs, ce système de construction permet de remplacer facilement un panneau cassé ou détérioré.

Selon l'invention, le dormant de chaque châssis comporte des moyens d'accrochage en forme de crochets, coopérant avec une structure appropriée faisant partie du panneau d'habillage, située par exemple au dos de ce dernier. Ces crochets assurent de préférence le calage vertical et horizontal des panneaux.

Selon une disposition préférentielle de l'invention, les crochets sont constitués de pièces dont la section s'apparente à deux U superposés et reliés entre eux par une âme formant l'une des branches de chacun desdits U, laquelle âme sert à fixer ladite pièce sur le dormant. L'écart vertical entre les deux crochets en U détermine l'écart entre deux panneaux superposés.

Selon une variante de réalisation, les moyens d'accrochage sont constitués de simples crochets fixés sur les montants des dormants et de crochets façonnés sur les traverses supérieures et inférieures, lesquels crochets façonnés sont obtenus directement par filage.

Toujours selon l'invention, le panneau comporte un cadre périphérique comprenant d'une part, des moyens pour la fixation du parement en verre ou autre, et, d'autre part, la structure d'accrochage ; la section de ce cadre, derrière les moyens de fixation du parement est en forme de Té et le chapeau de ce Té, parallèle audit parement, coopère avec les crochets du dormant sur lequel est accroché ledit cadre.

Toujours selon l'invention, les crochets sont solidaires du dormant au moyen d'un assemblage par un ou plusieurs boulons qui coopèrent avec une ou plusieurs gorges appropriées aménagées dans ledit dormant.

Selon une autre disposition de l'invention, les panneaux situés au-dessus et en-dessous des dormants, sont verrouillés sur les crochets au moyen de vis interposées entre le profilé formant le cadre du panneau et l'aile externe du U formant le crochet. Les surfaces d'accueil des vis de verrouillage comportent des stries longitudinales espacées d'une distance qui correspond au pas desdites vis.

Toujours selon l'invention, les panneaux situés en colonne, entre les châssis, sont verrouillés sur les crochets au moyen de clameaux ou butées, fixés par un boulon et en particulier un des boulons de fixation des crochets.

Ce système de construction de façade peut s'appliquer à tous types de façade semi-rideau : étanche, ventilée ou respirante, et s'applique également à des façades habillées de panneaux sans joints périphériques laissant ainsi circuler l'eau de pluie à l'arrière de ces panneaux.

Selon une autre disposition de l'invention, à titre d'exemple de réalisation d'une façade semi-rideau ventilée, les panneaux comportent des joints d'étanchéité horizontaux et verticaux, fixés sur le cadre périphérique, lesquels joints verticaux sont en contact entre eux et avec les joints verticaux des châssis, lesquels joints horizontaux sont en contact avec les joints des châssis et sont, entre eux, disposés de façon à permettre une circulation d'air sans nuire à l'étanchéité, pour répartir les pressions devant et derrière lesdits panneaux.

L'invention sera encore illustrée à l'aide de la description suivante et des dessins annexés donnés à titre indicatif et dans lesquels :
- la figure 1 représente une portion de la façade d'un bâtiment en cours de construction ;
- la figure 2 représente un détail de la figure 1 montrant un angle du dormant du châssis muni de ses moyens de fixation des panneaux ;
- la figure 3 est une section selon 3/3 de la figure 1 montrant l'assemblage de deux panneaux sur un crochet positionné sur le montant du dormant ;
- la figure 3a représente, vu de face, un organe de verrouillage d'un panneau ;
- la figure 4 est une section selon 4/4 de la figure 1, montrant la fixation d'un panneau sur le crochet de la traverse supérieure du dormant, c'est-à-dire au dessus d'une partie éclairante ;
- la figure 4a représente de façon plus détaillée, le verrouillage d'un panneau situé au-dessus d'un dormant ;
- la figure 5 est une section selon 5/5 de la figure 1 montrant les bordures verticales de deux panneaux d'habillage ;
- la figure 6 représente, en perspective, une portion de façade en cours de construction ;
- la figure 7 représente une variante de réalisation des moyens d'accrochage des panneaux.

On remarque, figure 1, le gros-oeuvre 1 de la façade d'un bâtiment. Ce gros oeuvre comporte des parties pleines 2 constituées d'un voile de béton et, aménagées dans ces parties pleines, des parties ajourées 3 qui procurent un éclairage naturel à l'intérieur du bâtiment.

L'ossature proprement dite du bâtiment est soit en béton soit métallique.

Le parement d'une telle façade comprend des châssis ouvrants ou non, disposés au niveau des parties éclairantes et des panneaux vitrés ou non, disposés sur tout ou partie des parties pleines.

Les panneaux et les parties vitrées des châssis sont par exemple disposés selon la trame architecturale 4 de la façade et peuvent la recouvrir entièrement.

La figure 1 montre une façade en cours de construction. La partie supérieure de la figure représente la façade à l'état de gros-oeuvre. Des dormants 5 de châssis occupent les parties éclairantes 3 ; des panneaux 6 recouvrent les parties pleines 2. Les vitrages 7 des châssis recouvrent les parties éclairantes 3 en formant une continuité avec les panneaux adjacents.

Les dormants 5 sont fixés au gros oeuvre au moyen de pattes de fixation 8 qui apparaissent notamment figure 6 ; ces pattes 8 permettent de règler à volonté la position des dormants. Généralement, la pose des dormants 5 s'effectue par groupe de trois. Les dormants sont assemblés de façon provisoire sur des barres, ce qui facilite leur positionnement et leur réglage sur place. Les barres sont démontées après la fixation des dormants sur le gros-oeuvre.

Les dormants 5 comportent des moyens qui permettent d'accueillir directement les panneaux 6. Ces moyens d'accrochage des panneaux sont disposés sur le cadre du dormant 5. Ils sont illustrés par des croix sur la figure 1 ; leur forme et leur positionnement sur le dormant permettent de réaliser la trame architecturale prévue.

Dans le cas illustré, c'est-à-dire le cas d'une façade entièrement recouverte, les moyens d'accrochage se situent dans les angles du dormant, disposés en équerre.

Ces moyens sont de préférence constitués de pièces d'accrochage 9 représentées figure 2, lesquelles pièces d'accrochage sont disposées sur les montants 10 et sur les traverses 11 des dormants 5. Ces pièces d'accrochage 9 sont détaillées sur les autres figures ; elles sont fixées sur le dormant 5 dans une ou plusieurs gorges 12, au moyen d'un ou plusieurs boulons 13.

Ces pièces d'accrochage 9 coopèrent avec une structure appropriée détaillée plus loin, formant le support ou l'encadrement des panneaux fixes.

On remarque, toujours figure 1, que les pièces d'accrochage sont disposées pour accueillir des panneaux d'habillage 6 qui sont disposés en lignes horizontales et en colonnes, autour des parties éclairantes 3.

Ces panneaux 6 peuvent être d'une seule pièce entre les châssis ; leurs dimensions peuvent correspondre à celles des vitrages 7 des parties éclairantes. Cependant, comme représenté figure 6, la mise en place de pièces d'accrochage complémentaires aussi bien sur les montants 10 que sur les traverses 11 des dormants de châssis, permet de positionner des panneaux dont les dimensions sont inférieures à celles des vitrages 7. Cette particularité permet de varier la disposition du tramage de la façade sans compliquer le système de fixation des panneaux.

Cette particularité, illustrée figure 6, résulte de la présence de pièces d'accrochage intermédiaires 9 disposées sur la traverse supérieure 10 du dormant 5 situé sur la gauche au centre du dessin, et de la présence des pièces d'accrochage disposées sur les montants 10 de deux dormants 5 adjacents, représentées au centre gauche de la figure 6.

La figure 2 schématise une portion d'angle du dormant 5 montrant deux pièces d'accrochage 9. Ces pièces d'accrochage 9 sont par exemple découpées dans un profilé métallique dont la section s'apparente à deux U 15 et 16 superposés reliés entre eux par une âme 17 qui constitue l'une des branches de chacun desdits U. Cette âme 17 sert à fixer la pièce d'accrochage 9 sur le dormant 5. Cette fixation est effectuée au moyen d'un ou plusieurs boulons 13 coopérant avec une ou plusieurs gorges 12 aménagées dans le dormant.

Les deux crochets 15 et 16 sont décalés verticalement d'une distance qui est fonction de la structure d'encadrement des panneaux 6 et en particulier de la configuration des moyens de fixation attachés à ladite structure.

Le décalage vertical des crochets 15 et 16 va déterminer, en fonction de la structure d'encadrement des panneaux, l'espace E, fig. 3, entre deux panneaux superposés. Cet espace doit être suffisant pour permettre le démontage, et le montage, des panneaux 6 ; il est supérieur à la hauteur h des crochets 15 ou 16.

Le décalage vertical et horizontal des pièces d'accrochage 9 permet l'alignement horizontal et vertical des jonctions de panneaux formant la trame architecturale. La pièce d'accrochage 9 située sur le montant 10, accueille deux panneaux 6, alors que la pièce d'accrochage 9 située sur la traverse supérieure 11 ne reçoit qu'un seul panneau. Le crochet 16 de la pièce d'accrochage 9 disposée sur la traverse supérieure 11, se situe au même niveau que le crochet 15 des pièces d'accrochage 9 disposées sur la partie supérieure des montants 10.

A l'inverse, le crochet 15 de la pièce d'accrochage 9 disposée sur la traverse inférieure 11, se situent au même niveau que le crochet 16 des pièces d'accrochage 9 disposées sur la partie inférieure des montants 10.

La figure 3 représente une section selon 3/3 de la figure 1 ; cette section étant réalisée entre deux panneaux 6 d'une colonne de panneaux. Ces panneaux sont par exemple constitués d'une plaque de verre 20 positionnée dans un encadrement métallique 21 avec interposition d'un joint 22. Ce profilé métallique 21 forme le cadre du panneau 6 et il est constitué d'une partie 23 à section en U par exemple qui sert à la fixation de la plaque de verre 20, derrière laquelle on trouve les moyens d'accrochage du panneau dont la section est en forme de Té : le chapeau 24 de ce Té coopère avec les pièces d'accrochage 9 alors que la branche 25 du Té constitue une sorte de poutre de rigidification du cadre 21.

On remarque encore, sur ce profilé d'encadrement 21, une cavité 26 qui sert au positionnement des équerres d'assemblage dans les angles, ainsi qu'une rainure 27 qui permet de fixer les angles au moyen de vis non représentées.

Une autre rainure 28 permet d'accueillir un joint d'étanchéité 30. On remarque que les joints 30 des deux panneaux sont disposés de façon à assurer une étanchéité au ruissellement de l'eau mais permettent le passage de l'air dans le cas d'une façade ventilée. Cette particularité permet de diminuer les différences de pressions qui pourraient exister de part et d'autre du parement de la façade lors de grand vent et tempête par exemple.

On remarque, toujours figure 3, que le panneau inférieur 6 est accroché au moyen du chapeau 24 en forme de barrette, dans le crochet 16 de la pièce d'accrochage 9 qui est fixée sur la partie supérieure du montant 10 ; le panneau supérieur 6 est accroché au moyen de sa barrette 24 dans le crochet supérieur 15 de cette même pièce d'accrochage 9.

La pièce d'accrochage 9 est solidaire du montant 10 au moyen du boulon 13. On remarque, fixé au moyen du même boulon 13, une butée 31, qui prend appui sur la barrette supérieure 24 du panneau inférieur 6. Cette butée 31 a pour effet de verrouiller le panneau inférieur 6 par rapport à la pièce d'accrochage 9 afin d'éviter son déboîtement ; elle permet aussi le démontage du panneau 6 en question, pour son remplacement éventuel en cas de détérioration par exemple. Cette butée 31 est serrée au moyen du boulon 13 par le biais d'une clé que l'on peut approcher en passant entre les joints 30 des panneaux adjacents 6.

La butée 31 est représentée seule figure 3a. Cette butée est en forme de pastille découpée dans un profilé métallique par exemple. Elle a une forme qui s'apparente à deux gouttes d'eau collées dos à dos. Cette forme lui permet d'être montée dans n'importe quelle position ; elle comporte deux alésages 32 pour sa fixation au moyen du boulon 13.

La figure 4 représente une section effectuée au niveau de la traverse supérieure 11 du dormant 5 de façon à montrer l'assemblage d'un panneau 6 sur le dormant au niveau d'une colonne de parties éclairantes.

Le panneau 6 est fixé à sa partie inférieure par sa barrette 24, dans le crochet 16 inférieur de la pièce d'accrochage 9 qui est solidaire de la traverse supérieure 11 ; le crochet supérieur 15 de cette pièce d'accrochage 9 est inutilisé.

Le verrouillage du panneau 6 s'effectue au moyen d'une ou plusieurs vis 35 interposées entre le crochet 16 et la paroi 36 du profilé 21, laquelle paroi 36 borde la cavité 26. Les deux surfaces en contact avec la vis 35 c'est-à-dire la paroi 36 et la face externe du crochet 16, comportent de préférence des stries. Ces stries apparaissent notamment figure 2 sur le crochet 16 de la pièce d'accrochage 9. Ces stries sont espacées d'une distance égale au pas de la vis 35. Ce système de verrouillage est détaillé figure 4a. Il permet lui aussi de changer facilement un panneau en cas de besoin.

Cette vis 35 est accessible entre les joints. Mieux encore, si le vitrage 7 est monté sur un ouvrant 40, cette vis 35 est accessible directement par le dessous, après ouverture de cet ouvrant 40.

La figure 4 représente effectivement une partie éclairante munie d'un ouvrant 40. Cet ouvrant comporte le vitrage 7. Le joint extérieur 41 de cet ouvrant est en contact avec le joint inférieur 30 du panneau supérieur 6.

On remarque encore, sur cette figure 4, la patte 8 servant à fixer le dormant 5 sur le gros-oeuvre de la façade 1 et en particulier sur l'encadrement de la partie éclairante 3 de cette façade.

La figure 5 représente une section horizontale, selon 5/5 de la figure 1. Cette section montre les bordures verticales de deux panneaux 6 adjacents. Les montants et traverses du cadre 21 du panneau sont identiques. On remarque que les joints 30 disposés à la périphérie de ces panneaux sont positionnés de façon à être en contact pour assurer une étanchéité pare-pluie.

On a illustré, sur cette figure 5, la présence d'un complexe isolant 42 interposé entre le parement constitué par les panneaux 6, et la façade 1. Ce complexe isolant présente une grande efficacité du fait qu'il couvre tout le gros-oeuvre autour des châssis et ceci d'une façon continue puisqu'il n'y a pas de structure parasite sur ledit gros oeuvre. De plus, la barrette 24 de l'encadrement 21, est maintenue à distance de ce complexe isolant 42, permettant ainsi une circulation de l'air. Cette barrette est maintenue à distance par les pièces d'accrochage 9 qui apparaissent en traits mixtes fins. Ces pièces d'accrochage 9 permettent également le calage transversal des panneaux 6 grâce aux crochets qui se positionnent au niveau des angles intérieurs, inférieurs et supérieurs du cadre arrière des panneaux.

La figure 7 représente une variante de réalisation des moyens d'accrochage des panneaux 6 sur la partie active des dormants 5. Les moyens d'accrochage disposés sur les montants 10 sont constitués de simples crochets 90. Les moyens d'accrochage disposés sur les traverses sont obtenus directement par filage sur lesdites traverses 11 supérieures et inférieures. Une opération de façonnage par tronçonnage permet de réaliser un passage pour les parties verticales du cadre arrière des panneaux. La largeur de ce tronçonnage permet aussi de réaliser le calage transversal des panneaux.

Les crochets 90 sont fixées directement sur les montants 10 du dormant.

Les crochets 91 façonnés sur les traverses 11 sont situés sur la face avant desdites traverses, dans une position qui permet d'obtenir la trame architecturale 4.

## Revendications

1. Système de construction de façade du type semi-rideau constitué d'une part de châssis disposés sur les parties éclairantes, dont les dormants (5) sont fixés sur la structure porteuse (1) du bâtiment, et, d'autre part, de panneaux d'habillage (6) couvrant les parties pleines (2), caractérisé en ce que lesdits dormants (5) comportent des moyens sur lesquels s'effectue directement l'accrochage des panneaux adjacents auxdits châssis, lesquels moyens d'accrochage ont une forme et un positionnement qui déterminent la trame architecturale.

2. Système de construction de façade selon la revendication 1, caractérisé en ce que le dormant (5) comporte des moyens d'accrochage en forme de crochets coopérant avec une structure appropriée, faisant partie du panneau d'habillage (6).

3. Système de construction de façade selon la revendication 2, caractérisé en ce que les pièces d'accrochage (9) ont une section qui s'apparente à deux U formant crochets, superposés et reliés entre eux par une âme (17) formant l'une des branches de chacun desdits U, laquelle âme sert à fixer ladite pièce sur le dormant (5).

4. Système de construction de façade selon la revendication 3, caractérisé en ce que les pièces d'accrochage (9) sont solidaires du dormant (5) au moyen d'un assemblage par un ou plusieurs boulons (13), coopèrant avec une ou plusieurs gorges (12) appropriées, aménagées dans ledit dormant (5).

5. Système de construction de façade selon la revendication 2, caractérisé en ce que les moyens d'accrochage sont constitués de crochets (90) fixés sur les montants et de crochets (91) façonnés sur les traverses (11) supérieures et inférieures, obtenues directement par filage.

6. Système de construction de façade selon l'une quelconque des revendications 2 à 5, caractérisé en ce que le panneau (6) comporte un cadre périphérique (21) comprenant des moyens de fixation du parement (20) et la structure d'accrochage ; la section de ce cadre, derrière lesdits moyens de fixation du parement, étant en forme de Té dont le chapeau (24), en forme de barrette parallèle audit parement, coopère avec les pièces d'accrochage (9).

7. Système de construction de façade selon l'une quelconque des revendications 3 à 6, caractérisé en ce que les panneaux situés au-dessus et en-dessous des dormants (5), sont verrouillés sur les pièces d'accrochage (9) au moyen de vis (35) interposées entre le profilé formant le cadre dudit panneau et l'aile externe du U (16) formant ledit crochet.

8. Système de construction de façade selon la revendication 7, caractérisé en ce que les surfaces en contact avec la vis de verrouillage (35) comportent des stries longitudinales espacées d'une distance qui correspond au pas de ladite vis.

9. Système de construction de façade selon l'une quelconque des revendications 3 à 8, caractérisé en ce que les panneaux situés en colonne, entre les châssis, sont verrouillés sur les pièces d'accrochage (9) au moyen de butées (31), fixées par un boulon servant à la fixation (13) desdites pièces d'accrochage (9).

10. Système de construction de façade selon l'une quelconque des revendications 4 à 9, caractérisé en ce que les panneaux comportent des joints d'étanchéité (30) disposés horizontalement et verticalement, fixés sur le cadre périphérique (21), lesquels joints verticaux sont en contact entre eux et avec les joints des châssis, lesquels joints horizontaux sont en contact avec les joints des châssis, et ils sont entre eux, disposés de façon à permettre une circulation d'air sans nuire à l'étanchéité au ruissellement notamment, pour répartir les pressions devant et derrière lesdits panneaux.

## Patentansprüche

1. Konstruktionssystem für vorgehängte Gebäudefassade bestehend einerseits aus Rahmenteilen, die auf den Beleuchtungsfeldern angeordnet sind und deren Zargen (5) auf der Tragstruktur des Gebäudes befestigt sind, und andererseits aus Verkleidungsplatten (6), welche die ebenen Abschnitte (2) überdecken, dadurch gekennzeichnet, daß die genannten Zargen (5) Einrichtungen umfassen, an denen direkt das Aufhängen der dem Rahmenteil benachbarten Platten erfolgt, wobei die genannten Aufhängemittel eine Form und Anordnung besitzen, welche das Architekturraster bestimmen.

2. Konstruktionssystem nach Anspruch 1, dadurch gekennzeichnet, daß die Zarge (5) Aufhängemittel in Form von Haken umfaßt, die mit einer geeigneten Struktur zusammenwirken, die Teil der Verkleidungsplatte (6) ist.

3. Konstruktionssystem nach Anspruch 2, dadurch gekennzeichnet, daß die Aufhängeteile (9) eine Querschnittsform haben, bei der zwei U-förmige Haken übereinander angeordnet durch einen Steg (17) verbunden sind, der einen der Schenkel jedes U-Hakens bildet, wobei der genannte Steg zur Fixierung des Teils auf der Zarge (5) dient.

4. Konstruktionssystem nach Anspruch 3, dadurch gekennzeichnet, daß die Aufhängeteile (9) mit der Zarge (5) durch Verbindungsmittel, mit einem oder mehreren Schrauben (13), fest verbunden sind, die mit einer oder mehreren angepaßten Hohlkehlen (12) zusammenwirken, die in der genannten Zarge (5) angeordnet sind.

5. Konstruktionssystem nach Anspruch 2, dadurch gekennzeichnet, daß die Aufhängemittel Haken (90) sind, die an den Vertikalstreben befestigt sind und Haken (91), die aus den oberen und unteren Querstreben (11) durch direktes Verformen ausgebildet sind.

6. Konstruktionssystem nach einem der Ansprüche 2 bis 5, dadurch gekennzeichnet, daß die Platte (6) einen Umfangsrahmen (21) umfaßt, der Befestigungsmittel für die Verblendung (20) und eine Aufhängestruktur enthält, wobei dieser Rahmen hinter den genannten Befestigungsmitteln der Verblendung die Form eines T aufweist, dessen Querschenkel (24) in Form eines zur Verkleidung parallelen Steges mit den Aufhängeteilen (9) zusammenwirkt.

7. Konstruktionssystem nach einem der Ansprüche 3 bis 6, dadurch gekennzeichnet, daß die Platten, die oberhalb und unterhalb der Zargen (5) angeordnet sind, auf den Aufhängeteilen (9) mit Hilfe von Schrauben (35) verriegelt sind, die zwischen dem den Rahmen der genannten Platte bildenden Profil und dem externen Schenkel des den genannten Haken bildenden U-Profils (16) angeordnet sind.

8. Konstruktionssystem nach Anspruch 7, dadurch gekennzeichnet, daß die in Kontakt mit der Verriegelungsschraube (35) stehenden Flächen Längsrillen aufweisen, die um Strecken beabstandet sind, die der Ganghöhe der genannten Schraube entsprechen.

9. Konstruktionssystem nach einem der Ansprüche 3 bis 8, dadurch gekennzeichnet, daß die spaltenweise zwischen den Rahmenteilen angeordneten Platten an den Aufhängeteilen (9) mit Hilfe von Widerlagern (31) verriegelt sind, die durch eine als Befestigung (13) der genannten Aufhängeteile (9) dienende Schraube fixiert sind.

10. Konstruktionssysten nach einem der Ansprüche 4 bis 9, dadurch gekennzeichnet, daß die Platten Dichtungsleisten (30) umfassen, die horizontal und vertikal angeordnet und am Umfangsrahmen (21) befestigt sind, wobei die vertikalen Dichtungsleisten untereinander und mit den Verbindungsstellen der Rahmenteile in Kontakt stehen und die horizontalen Dichtungsleisten in Kontakt mit den Verbindungsstellen der Rahmenteile stehen und untereinander so angeordnet sind, daß sie eine Luftzirkulation ermöglichen, ohne die Dichtigkeit, insbesondere gegen ablaufendes Rieselwasser, zu verschlechtern, um Druckunterschiede vor und hinter den Platten auszugleichen.

## Claims

1. A curtain wall type building facade construction system made of, on the one hand, of several chassis arranged on the lighting sections, whose timbers (5) are fixed on the bearing structure (1) of the building and, on the other hand, of sheathing panels (6) covering the full sections (2), characterised in that the said timbers (5) comprise means on which the panels adjacent to the said chassis are hooked directly, whereby the said hooking means exhibit a shape and a positioning which determine the architectural framework.

2. A facade construction system according to claim 1, characterised in that the timber (5) comprises hooking means in the form of hooks working together with an appropriate structure, part of the sheathing panel (6).

3. A facade construction system according to claim 2, characterised in that the hooking parts (9) exhibit a section similar to two U thereby forming hooks, superimposed and linked together by a web (17) forming one of the branches of each of the said U, whereas the said web serves for fastening the said part onto the timber (5).

4. A facade construction system according to claim 3, characterised in that the hooking parts (9) are connected to the timber (5) using an assembly system composed of one or several bolts (13), working together with one or several appropriate grooves (12), arranged in the said timber (5).

5. A facade construction system according to claim 2, characterised in that the hooking means are made of hooks (90) fastened on the stands and of hooks (91) shaped on the upper and lower crossbeams (11), obtained directly by an extrusion process.

6. A facade construction system according to any of the claims 2 to 5, characterised in that the panel (6) comprises a peripheral frame (21) containing fastening means for the facing (20) and the hooking structure ; whereas the section of this frame, behind the said fastening means of the facing, are T-shaped, whose sleeper (24), in the shape of a strip parallel to the said facing, co-operates with the hooking parts (9).

7. A facade construction system according to any of the claims 3 to 6, characterised in that the panels located above and beneath the timbers (5) are locked on the hooking parts (9) using screws (35) interposed between the profile forming the frame of the said panel and the external wing of the U (16) which forms the said hook.

8. A facade construction system according to claim 7, characterised in that the surfaces in contact with the locking screw (35) comprise longitudinal stripes, separated by a distance corresponding to the pitch of the said screw.

9. A facade construction system according to any of the claims 3 to 8, characterised in that the panels arranged in column, between the chassis, are locked onto the hooking parts (9) using stops (31), fixed by a bolt serving for the fastening (13) of the said hooking parts (9).

10. A facade construction system according to any of the claims 4 to 9, characterised in that the panels comprise sealing joints (30) arranged horizontally and vertically, fixed on the peripheral frame (21), whereas the said vertical joints are in contact with one another and with the joints of the chassis, whereas the said horizontal joints are in contact with the joints of the chassis, and they are arranged with respect to one another in order to allow air circulation without detriment to oozing tightness notably, in order to reduce the pressures in front of and behind the said panels.
